# EUROPÄISCHE PATENTSCHRIFT

(11) **EP 2 868 832 B1**
(45) Veröffentlichungstag und Bekanntmachung des Hinweises auf die Patenterteilung: **14.09.2016**
(21) Anmeldenummer: 13191132.3
(22) Anmeldetag: 31.10.2013
(51) Int. Cl.: E04D 13/03

(54) **Aufsetzkranz oder Zarge für eine anscharnierte Lichtkuppelklappe und / oder Rauchabzugseinrichtung**
Curb or fixed frame for a hinged light dome flap and/or smoke extraction device
Couronne de support ou dormant pour un clapet de coupole à charnière et/ou un dispositif d'extraction de fumée

(43) Veröffentlichungstag der Anmeldung: 06.05.2015
(73) Patentinhaber: JET Tageslicht und RWA GmbH, 32609 Hüllhorst (DE)
(72) Erfinder: Stodian, Ulrich, 32549 Bad Oeynhausen (DE)
(74) Vertreter: Flötotto, Hubert

(56) Entgegenhaltungen:
- DE-A1-102011 000 161
- DE-C1- 10 227 812
- US-A- 4 757 655

## Beschreibung

### Technisches Umfeld

Die Erfindung betrifft einen Aufsetzkranz oder eine Zarge für eine anscharnierte Lichtkuppelklappe und / oder Rauchabzugseinrichtung umfassend einen aus Blech gefertigten Zargenrahmen oder Aufsetzrahmen mit einer Dämmung, der auf einer Dachfläche - vorzugsweise einem Flachdach - angeordnet ist, wobei der Zargenrahmen aus geformtem Blechstreifen zu einem Rechteckrahmen zusammengesetzt ist, und wobei der einzelne geformte Blechstreifen einen auf der Dachfläche aufliegenden horizontal ausgerichteten Dachschenkel aufweist, an den sich ein unter einer Schrägen abgewinkelter Rahmenschenkel anschließt an dessen oberen Ende eine Auflage für die Lichtkuppel vorgesehen ist, die aus einem nach unten geöffneten U geformt ist.

### Stand der Technik

Aus dem Stand der Technik sind hinreichend Ausführungsformen von Lichtkuppelklappen oder dergleichen bekannt, die auf Flachdächern, beispielsweise von Industriehallen, angeordnet sind. Dabei können diese Lichtkuppeln oder Klappen auch als Rauchabzugseinrichtungen oder Lüftungseinrichtungen genutzt werden, wobei diese dann mittels eines Zylinders oder eines Elektromotors angesteuert werden und im Brandfall / Lüftungszustand die Kuppel hoch schwenken, so dass Rauch oder die Abluft abziehen kann.

Diese bekannten Klappen oder Lichtkuppel sind dabei derart aufgebaut, dass ein anscharnierter Rechteckrahmen auf einem auf dem Flachdach angeordneten Aufsetzkranz oder einer Zarge im geschlossenen Zustand aufliegt und daran befestigt wird. Die erfolgt durch eine Verschraubung des Rechteckrahmens an dem Aufsetzkranz bzw. an der Zarge, wie dies in der DE 102 27 812 C1 beschrieben wird.

Bei diesem aus dem Stand der Technik bekanntem Aufsetzkranz oder Zarge ergibt sich das Problem, dass insbesondere im Auflagebereich des Rahmens der Lichtkuppel oder der Klappe nicht die hinreichende thermische Dämmung gegeben ist, so dass insbesondere im Bereich des Aufsetzkranzes oder der Zarge im Auflagenbereich Unstetigkeitsstellen vorhanden sind, die die Isolierwirkung ungünstig beeinflussen. Zudem ist für eine übermäßige Dämmung eines derartigen Aufsetzkranzes oder einer Zarge ein sehr hoher Aufwand zu betreiben, was somit zu weiteren Kosten in der Herstellung führt.

### Aufgabe

Der Erfindung stellt sich somit das Problem, einen thermisch entkoppelten Aufsetzkranz oder eine Zarge für eine Lichtkuppel, eine Klappe oder eine Rauchabzugseinrichtung derart weiterzubilden, die die geschilderten Nachteile überwindet, wobei insbesondere die Zarge bzw. der Aufsetzkranz von seiner Konstruktion günstig herzustellen ist und dabei eine verbesserte thermische Isolation aufweisen soll.

### Lösung

Erfindungsgemäß wird dieses Problem mit den Merkmalen des Hauptanspruchs gelöst, vorteilhafte Weiterbildungen der Erfindung ergeben sich aus den Unteransprüchen.

Die mit der erfindungsgemäßen Lösung erreichten Vorteile bestehen nun im Wesentlichen darin, dass insbesondere im Auflagebereich des Lichtkuppelrahmens bzw. des Klappenrahmens neben einer dichtenden Anlage auf dem Aufsetzkranz oder der Zarge zusätzlich eine thermische Trennung vorgesehen ist. Denn aufgrund der gebogenen Blechkonstruktion der Zarge oder des Aufsetzkranzes ergibt sich von der Dachfläche bis hin zur Auflage ein aus Metall bestehendes Konstrukt bzw. ein Formkörper, der zwar von außen her mit Dämmmaterial versehen ist und in diesem Bereich auch mit einer Dachabdichtung abgedeckt ist, jedoch die metallisch leitenden Bereiche nach innen Kälte abgeben können, was zu Kondensatbildung führt. Aufgrund der Ausgestaltung der erfindungsgemäßen Auflage ergibt sich im oberen aufliegenden Bereich des Lichtkuppelrahmens oder des Klappenrahmens eine thermische Trennung am kritischen Auflagenbereich, da wo der geformte Blechstreifen ein nach unten geformtes U bildet. Denn gerade durch das Hohlprofil aus Kunststoff wird in diesem kritischen Bereich die thermische Trennung erreicht. Die thermische Trennung vollzieht sich hierbei derart, dass hierbei das Kunststoffhohlprofil nach außen weisend angeordnet ist, welches die Auflage übergreifend abdeckt. Somit ergibt sich in Verbindung mit der Dämmung, die bis in den U-Bereich reicht und dem von außen angesetzten Kunststoffhohlprofil im oberen Bereich ein thermisch getrennter Auflagenbereich, der insbesondere hier eine Unstetigkeitsstelle unterbindet.

Erfindungsgemäß wird das Problem dadurch gelöst, dass zur Bildung einer thermisch getrennten Auflage für die Lichtkuppel, -klappe oder Rauchabzugseinrichtung eine Auflage für die Lichtkuppel des geformten Blechstreifens ein Hohlprofil aus Kunststoff vorgesehen ist. Das Kunststoffhohlprofil ist hierbei an der Auflage festhaltend clipbar oder rastbar angeordnet. Das Kunststoffprofil als solches ist an die die Auflage bildende U-Form clipsbar und hier an den nach außen weisenden Schenkel der U-Form.

Nach einer besonders vorteilhaften Ausgestaltung der thermischen Trennung weist das Kunststoffprofil im Wesentlichen eine rechteckig geformte Hohlkammer auf. Dabei ist an der oberen waagerechten Wand des Kunststoffhohlprofils ein Steg angeformt, der die u-förmige Auflage des Blechstreifens übergreift. Somit ergibt sich im oberen Auflagenbereich eine komplett geschlossene Kunststoffauflage, die hier zu der effektiven wirksamen thermischen Trennung beiträgt.

Dabei weist der Steg eine Einformung für eine Senkkopfschraube auf, so dass, nachdem das Kunststoffprofil angeclipst wird, dieses zusätzlich mit einer Senkkopfschraube an der Basis des U-förmigen Bereichs festgelegt werden kann.

Nach einer besonderen Ausgestaltung der Erfindung ist an der nach innen weisenden senkrechten Wand des Kunststoffhohlprofils eine Rastnase angeformt, welche den freien Schenkel des nach unten gerichteten U's im angesetzten Zustand des Kunststoffprofils hintergreift. Es versteht sich nun von selbst, dass zur vorläufigen Befestigung das Kunststoffprofil an den Schenkel derart angedrückt wird, wobei der Steg zunächst auf die U-Form angesetzt wird und dann das Kunststoffhohlprofil mit seiner Rastnase soweit angedrückt wird, dass der freie Schenkel des U's diesen hintergreift, bevor dann die Verschraubung des Steges erfolgt.

In Weiterbildung der Erfindung ist an der unteren waagerechten Wand des Kunststoffhohlprofils vorzugsweise eine dreieckförmige Kammer angeordnet, welche insbesondere zur Festlegung einer Dachbahn bestimmt ist. Dabei ist ein Seitenschenkel der dreieckförmigen Kammer in Verlängerung der senkrecht verlaufenden Wand des Kunststoffprofils angeordnet. Der andere Seitenschenkel der dreieckförmigen Kammer bildet hierbei eine Stütze für den ersten Seitenschenkel. Der erste Seitenschenkel weist Schraubkanäle auf, die die Möglichkeit zur Festlegung einer Dachbahn mit Anschlussschiene bietet. In Weiterbildung der Erfindung ist an der nach außen weisenden senkrechten Wand des Kunststoffhohlprofils ein Abtropfschenkel angeformt, unter dem der Anschluss für die Dachpappe erfolgen kann. In Weiterbildung bildet die untere waagerechte Wand des Kunststoffhohlprofils hierbei die Basis für das dreieckförmige Kammerprofil.

### Beschreibung der Zeichnungen

Ein Ausführungsbeispiel der Erfindung ist in den Figuren dargestellt und wird nachfolgend näher beschrieben. Dabei zeigt:
- Figur 1: eine geschnittene Seitenansicht des Aufsetzkranzes oder der Zarge und
- Figur 2: eine weitere geschnittene Seitenansicht des Aufsetzkranzes oder der Zarge gemäß der Figur 1 mit angesetztem Lichtkuppelrahmen bzw. Klappenrahmen ebenfalls in der geschnittenen Ansicht.

### Ausführungsbeispiele

Die Figuren 1 und 2 zeigen jeweils einen Aufsetzkranz oder eine Zarge 1 für eine anscharnierte Lichtkuppelklappe und/oder Rauchabzugseinrichtung 2, wie diese insbesondere in der Figur 2 näher gezeigt ist. Der Aufsetzkranz oder die Zarge 1 umfassen hierbei einen aus Blech gefertigten Zargenrahmen oder Aufsetzrahmen 3 mit einer Dämmung 4, der auf einer nicht näher dargestellten Dachfläche, vorzugsweise einem Flachdach, angeordnet ist.

Der Zargenrahmen 3 wird dabei aus Blechstreifen 5 zu einem Rechteckrahmen zusammengesetzt, wobei der einzelne geformte Blechstreifen 5 einen auf der Dachfläche aufliegenden horizontal ausgerichteten Fußflansch 6 aufweist. Wie insbesondere aus beiden Figuren erkennbar ist, schließt sich ein unter einer Schrägen abgewinkelter Rahmenschenkel 7 an, an dessen oberen Ende eine Auflage 8 für die Lichtkuppel 2 vorgesehen ist, die aus einem nach unten geöffnetem U 9 geformt ist.

Wie aus der Zusammenschau beider Figuren zu erkennen ist, ist nun zur Bildung einer thermisch getrennten Auflage 8 für die Lichtkuppel, -klappe oder Rauchabzugseinrichtung 2, an der Auflage 8 ein Hohlprofil 10 aus Kunststoff vorgesehen. Hierbei ist das Kunststoffhohlprofil 10 an der Auflage 8 selbsthaltend clipsbar bzw. anrastbar. Das Kunststoffhohlprofil 10 ist hierbei an der Auflage 8 bildende U-Form 9 clipsbar, wobei das Kunststoffhohlprofil 10 an dem nach außen weisenden Schenkel 11 der U-Form 9 anrastbar bzw. clipsbar ist, wie dies in der Zusammenschau der Figur 1 und 2 zu erkennen ist. Zu erkennen ist auch, dass das Kunststoffhohlprofil 10 im Wesentlichen eine rechteckig geformte Hohlkammer 12 aufweist. Dabei ist an der oberen waagerechten Wand 13 des Kunststoffhohlprofils 10 ein Steg 14 angeformt, der die U-förmige Auflage 8 des Blechstreifens 5 übergreift. Der Steg 14 weist hierbei eine Einformung 15 auf, in der eine nicht näher dargestellte Senkkopfschraube aufgenommen werden kann.

Wie schon im vorherigen geschildert, ist an der nach innen weisenden senkrechten Wand 16 des Kunststoffhohlprofils 10 eine Rastnase 17 angeformt, welche den freien Schenkel 11 des nach innen gerichteten U's im angesetzten Zustand des Kunststoffhohlprofils 10 hintergreift. Diese Situation ist in beiden Figuren dargestellt, wo das Kunststoffhohlprofil 10 in einer angerasteten und angeclipsten Situation gezeigt wird.

Nach einer besonders vorteilhaften Weiterbildung der Erfindung ist an der unteren waagrechten Wand 18 des Kunststoffhohlprofils 10 vorzugsweise eine dreieckförmige Kammer 19 angeformt, welche insbesondere zur Festlegung einer Dachbahn 20 bestimmt ist, wie diese in beiden Figuren zu erkennen ist. Wie deutlich zu sehen ist, ist ein Seitenschenkel 21 der dreieckförmigen Kammer 19 in Verlängerung der senkrecht verlaufenden Wand 16 des Kunststoffhohlprofils 10 angeordnet, wobei der andere Seitenschenkel 22 der dreieckförmigen Kammer 19 eine Stütze für den ersten Seitenschenkel 21 bildet. Dabei weist der erste Seitenschenkel 21 Schraubkanäle 23 auf, die insbesondere zur Festlegung der Dachbahnen 20 mit einer Anschlussschiene 24 aufweist. Weiter ist aus beiden Figuren zu erkennen, dass an der nach außen weisenden senkrechten Wand 25 des Kunststoffhohlprofils 10 ein Abtropfschenkel 26 angeordnet ist, unterhalb dem die Anschlussschiene 24 einhakbar ist.

In Weiterbildung insbesondere des Kunststoffhohlprofils 10 bildet dabei die untere waagerechte Wand 18 des Kunststoffhohlprofils 10 die Basis für die dreieckförmige Kammer 19. Es versteht sich nun von selbst, dass, wenn der Aufsetzkranz oder die Zarge 1 auf einer Dachfläche für eine Lichtkuppel installiert werden soll, zunächst die geformten Blechstreifen 5 auf der Dachfläche aufgesetzt werden, wobei diese jeweils in den Eckbereichen zur Bildung eines Rechteckrahmens miteinander verbunden werden. Danach erfolgt die Ausdämmung des aus den Blechstreifen 5 geformten Rechteckrahmens mit der Dämmung 4, wobei dann die Auflage 8 das erfindungsgemäße Kunststoffhohlprofil 10 einfach angeclipst wird. Ist das Kunststoffhohlprofil 10 angeclipst, so kann dann die entsprechende Schließung der Dämmkammer erfolgen, indem dann die Dachbahnen 20 angesetzt werden und an dem dreieckförmigen Profil bzw. an dem Seitenschenkel 21 befestigt werden.

### Bezugszeichenliste

- 01: Zarge
- 02: Lichtkuppel, Rauchabzugseinrichtung
- 03: Aufsetzrahmen / Zargenrahmen
- 04: Dämmung
- 05: Blechstreifen
- 06: Fußflansch
- 07: Rahmenschenkel
- 08: Auflage
- 09: nach unten geöffnete U-Form
- 10: Kunststoffhohlprofil
- 11: Schenkel
- 12: Hohlkammer
- 13: Obere Wand
- 14: Steg
- 15: Einformung
- 16: Innere Wand
- 17: Rastnase
- 18: Untere Wand
- 19: Kammer
- 20: Dachbahn
- 21: Seitenschenkel
- 22: Seitenschenkel / Stütze
- 23: Schraubkanäle
- 24: Anschlussschiene für Dachbahn
- 25: Äußere Wand
- 26: Abtropfschenkel

## Patentansprüche

1. Aufsetzkranz oder Zarge (1) für eine anscharnierte Lichtkuppel, Klappe und/oder Rauchabzugseinrichtung (2) umfassend einen aus Blech gefertigten Zargenrahmen oder Aufsetzrahmen (3) mit einer Dämmung (4), der auf einer Dachfläche vorzugsweise einem Flachdach anordbar ist, wobei der Zargenrahmen oder Ausatzrahmen (3) aus geformten Blechstreifen (5) zu einem Rechteckrahmen zusammengesetzt ist, und wobei der einzelne geformte Blechstreifen (5) einen auf der Dachfläche aufliegbaren horizontal ausgerichteten Dachschenkel (6) aufweist, an den sich ein unter einer Schrägen abgewinkelter Rahmenschenkel (7) anschließt, an dessen oberen Ende eine Auflage (8) für die Lichtkuppel (2) vorgesehen ist, **dadurch gekennzeichnet, dass** die Auflage (8) aus einem nach unten geöffneten U (9) geformt ist, und
dass zur Bildung einer thermisch getrennten Auflage (8) für die Lichtkuppel, Klappe oder Rauchabzugseinrichtung (2) an der Auflage (8) für die Lichtkuppel (2) des geformten Blechstreifes (5) ein Hohlprofil (10) aus Kunststoff vorgesehen ist, welches an der Auflage (8) selbsthaltend klipsbar bzw. anrastbar ist.

2. Aufsetzkranz oder Zarge nach Anspruch 1,
**dadurch gekennzeichnet,**
**dass** das Kunststoffhohlprofil (10) an der die Auflage (8) bildenden U-Form (9) klipsbar ist.

3. Aufsetzkranz oder Zarge nach Anspruch 2,
**dadurch gekennzeichnet,**
**dass** das Kunststoffhohlprofil (10) an dem nach außen weisenden Schenkel (11) der U-Form (9) klipsbar ist.

4. Aufsetzkranz oder Zarge nach Anspruch 3,
**dadurch gekennzeichnet,**
**dass** das Kunststoffhohlprofil (10) im Wesentlichen eine rechteckig geformte Hohlkammer (12) aufweist.

5. Aufsetzkranz oder Zarge nach Anspruch 1 bis 4,
**dadurch gekennzeichnet,**
**dass** an der oberen waagerechten Wand (13) des Kunststoffhohlprofils (10) ein Steg (14) angeformt ist, der die U-förmigen Auflage (8) des Blechstreifens (5) übergreift.

6. Aufsetzkranz oder Zarge nach Anspruch 5,
**dadurch gekennzeichnet,**
**dass** der Steg (14) eine Einformung (15) für eine Senkkopfschraube aufweist.

7. Aufsetzkranz oder Zarge nach Anspruch 1 bis 6,
**dadurch gekennzeichnet,**
**dass** an der nach innen weisenden senkrechten Wand (16) des Kunststoffhohlprofils (10) eine Rastnase (17) angeformt ist, welche den freien Schenkel (11) des nach unten gerichteten U (9) im angesetzten Zustand des Kunststoffhohlprofils (10) hintergreift.

8. Aufsetzkranz oder Zarge nach Anspruch 1 bis 7,
**dadurch gekennzeichnet,**
**dass** an der unteren waagerechten Wand (18) des Kunststoffhohlprofils (10) vorzugsweise eine dreieckförmige Kammer (19) angeordnet ist, welche insbesondere zur Festelegung einer Dachbahn (20) bestimmt ist.

9. Aufsetzkranz oder Zarge nach Anspruch 8,
**dadurch gekennzeichnet,**
**dass** ein Seitenschenkel (21) der dreieckförmigen Kammer (19) in Verlängerung der senkrecht verlaufenden Wand (25) des Kunststoffhohlprofils (10) angeordnet ist.

10. Aufsetzkranz oder Zarge nach Anspruch 9,
**dadurch gekennzeichnet,**
**dass** der andere Seitenschenkel (22) der dreieckförmigen Kammer (19) eine Stütze für den ersten Seitenschenkel (21) bildet.

11. Aufsetzkranz oder Zarge nach Anspruch 10,
**dadurch gekennzeichnet,**
**dass** der erste Seitenschenkel (21) Schaubkanäle (23) aufweist zur Festlegung einer Dachbahn (20) mit Anschlussschiene (24).

12. Aufsetzkranz oder Zarge nach Anspruch 1 bis 11,
**dadurch gekennzeichnet,**
**dass** an der nach außen weisenden senkrechten Wand (25) des Kunststoffhohlprofils (10) ein Abtropfschenkel (26) angeformt ist.

13. Aufsetzkranz oder Zarge nach Anspruch 1 bis 12,
**dadurch gekennzeichnet,**
**dass** die untere waagerechte Wand (18) des Kunststoffhohlprofils (10) die Basis für dreieckförmige Kammer (19) bildet.

## Claims

1. A mountable collar or frame (1) for a hinged skylight, hatch and/or flue apparatus (2), comprising a frame housing or mountable housing (3), which is manufactured from sheet metal, has insulation (4) and can be arranged on a roof surface, preferably on a flat roof, the frame housing or mountable housing (3) being composed of shaped sheet metal strips (5) to form a rectangular housing, and the individual shaped sheet metal strips (5) having a horizontal roof leg (6), which can be laid on the roof surface and to which is adjoined a diagonally angled housing leg (7), at the upper end of which a support (8) is provided for the skylight (2),
**characterised in that**
the support (8) is formed from a downwardly open U (9), and, in order to form a thermally isolated support (8) for the skylight, hatch or flue apparatus (2), a plastic, hollow profile (10) is provided on the support (8) for the skylight (2) of the shaped sheet metal strip (5), which hollow profile can be clipped or latched on the support (8) in a self-retaining manner.

2. The mountable collar or frame according to claim 1,
**characterised in that**
the plastic, hollow profile (10) can be clipped on the U shape (9) forming the support (8).

3. The mountable collar or frame according to claim 2,
**characterised in that**
the plastic, hollow profile (10) can be clipped on the outwardly facing leg (11) of the U shape (9).

4. The mountable collar or frame according to claim 3,
**characterised in that**
the plastic, hollow profile (10) substantially has a rectangular hollow chamber (12).

5. The mountable collar or frame according to claims 1 to 4,
**characterised in that**
a connecting piece (14) is integrally formed on the upper horizontal wall (13) of the plastic, hollow profile (10), which connecting piece fits over the U-shaped support (8) of the sheet metal strip (5).

6. The mountable collar or frame according to claim 5,
**characterised in that**
the connecting piece (14) has a recess (15) for a countersunk head screw.

7. The mountable collar or frame according to claims 1 to 6,
**characterised in that**
a latching nose (17) is integrally formed on the inwardly facing vertical wall (16) of the plastic, hollow profile (10), which latching nose engages behind the free leg (11) of the downwardly facing U (9) when the plastic, hollow profile (10) is in the mounted state.

8. The mountable collar or frame according to claims 1 to 7,
**characterised in that**
preferably a triangular chamber (19) is arranged on the lower horizontal wall (18) of the plastic, hollow profile (10), which chamber is intended in particular for fixing a roofing membrane (20).

9. The mountable collar or frame according to claim 8,
**characterised in that**
one side (21) of the triangular chamber (19) is arranged as an extension of the vertical wall (25) of the plastic, hollow profile (10).

10. The mountable collar or frame according to claim 9,
**characterised in that**
the other side (22) of the triangular chamber (19) forms a prop for the first side (21).

11. The mountable collar or frame according to claim 10,
**characterised in that**
the first side (21) has screw channels (23) for fixing a roofing membrane (20) with a connection rail (24).

12. The mountable collar or frame according to claims 1 to 11,
**characterised in that**
a draining lip (26) is integrally formed on the outwardly facing vertical wall (25) of the plastic, hollow profile (10).

13. The mountable collar or frame according to claims 1 to 12,
**characterised in that**
the lower horizontal wall (18) of the plastic, hollow profile (10) forms the base for the triangular chamber (19).

## Revendications

1. Costière ou châssis (1) pour une coupole d'éclairage à charnière, un volet et/ou un dispositif d'extraction des fumées (2) comprenant un cadre de châssis ou costière (3) fabriqué en tôle avec une isolation (4), qui peut être monté sur une surface de toit, de préférence un toit plat, le cadre de châssis ou cadre de costière (3) étant assemblé en un cadre rectangulaire à partir d'une bande de tôle formée (5) et la bande de tôle formée individuelle (5) comportant une branche de toit (6) orientée horizontalement pouvant être appliquée sur la surface de toit, à laquelle se raccorde une branche de cadre (7) pliée en un plan incliné, sur l'extrémité supérieure de laquelle est prévu un appui (8) pour la coupole d'éclairage (2),
**caractérisé en ce que**
l'appui (8) est formé à partir d'un U ouvert vers le bas (9) et **en ce que** pour former un appui thermiquement séparé (8) pour la coupole d'éclairage, le volet ou le dispositif d'extraction des fumées (2) un profilé creux (10) en plastique est prévu sur l'appui (8) pour la coupole d'éclairage (2) de la bande de tôle formée (5), lequel peut être agrafé ou enclenché de manière autoverrouillante sur l'appui (8).

2. Costière ou châssis selon la revendication 1,
**caractérisé en ce que**
le profilé creux en plastique (10) peut être agrafé sur la forme en U (9) formant l'appui (8).

3. Costière ou châssis selon la revendication 2,
**caractérisé en ce que**
le profilé creux en plastique (10) peut être agrafé sur la branche (11) de la forme en U (9), tournée vers l'extérieur.

4. Costière ou châssis selon la revendication 3,
**caractérisé en ce que**
le profilé creux en plastique (10) comporte pour l'essentiel une chambre creuse (12) de forme rectangulaire.

5. Costière ou châssis selon la revendication 1 à 4,
**caractérisé en ce**
**qu'**une nervure (14) est formée sur la paroi supérieure horizontale (13) du profilé creux en plastique (10), qui vient en prise sur l'appui en forme de U (8) de la bande de tôle (5).

6. Costière ou châssis selon la revendication 5,
**caractérisé en ce que**
la nervure (14) comporte une formation interne (15) pour une vis à tête fraisée.

7. Costière ou châssis selon la revendication 1 à 6,
**caractérisé en ce**
**qu'**un téton d'enclenchement (17) est formé sur la paroi perpendiculaire (16) du profilé creux en plastique (10), tournée vers l'intérieur, lequel vient en prise derrière la branche libre (11) du profilé creux en plastique (10) du U orienté vers le bas (9) à l'état fixé du profilé creux en plastique (10).

8. Costière ou châssis selon la revendication 1 à 7,
**caractérisé en ce**
**qu'**une chambre triangulaire (19) est de préférence disposée sur la paroi inférieure horizontale (18) du profilé creux en plastique (10), laquelle est destinée en particulier à la fixation d'une bande de toiture (20).

9. Costière ou châssis selon la revendication 8,
**caractérisé en ce**
**qu'**une branche latérale (21) de la chambre triangulaire (19) est disposée en prolongation de la paroi passant perpendiculairement (25) du profilé creux en plastique (10).

10. Costière ou châssis selon la revendication 9,
**caractérisé en ce que**
l'autre branche latérale (22) de la chambre triangulaire (19) forme un support pour la première branche latérale (21).

11. Costière ou châssis selon la revendication 10,
**caractérisé en ce que**
la première branche latérale (21) comporte des conduits filetés (23) pour fixer une bande de toit (20) avec rail de raccordement (24).

12. Costière ou châssis selon la revendication 1 à 11,
**caractérisé en ce**
**qu'**une branche d'égouttage (26) est formée sur la paroi perpendiculaire tournée vers l'extérieur (25) du profilé creux en plastique (10).

13. Costière ou châssis selon la revendication 1 à 12,
**caractérisé en ce que**
la paroi inférieure horizontale (18) du profilé creux en plastique (10) forme la base pour la chambre triangulaire (19).
